# EUROPÄISCHE PATENTSCHRIFT

(11) **EP 3 807 577 B1**
(45) Veröffentlichungstag und Bekanntmachung des Hinweises auf die Patenterteilung: **19.11.2025**
(21) Anmeldenummer: 19726703.2
(22) Anmeldetag: 29.05.2019
(51) Int. Cl.: F24C 15/20, F24C 7/08

(54) **GERÄTEKOMBINATION AUS HAUSHALTGERÄTEN, VERFAHREN ZUM BETREIBEN EINER DUNSTABZUGSVORRICHTUNG UND COMPUTERPROGRAMMPRODUKT**
APPLIANCE COMBINATION OF DOMESTIC APPLIANCES, METHOD FOR OPERATING A FUME EXTRACTION DEVICE, AND COMPUTER PROGRAM PRODUCT
COMBINAISON D'APPAREILS COMPOSÉE D'APPAREILS MÉNAGERS, PROCÉDÉ PERMETTANT DE FAIRE FONCTIONNER UN SYSTÈME DE HOTTE ASPIRANTE ET PRODUIT-PROGRAMME INFORMATIQUE

(30) Priorität: 13.06.2018 EP 18290066
(43) Veröffentlichungstag der Anmeldung: 21.04.2021
(73) Patentinhaber: BSH Hausgeräte GmbH, 81739 München (DE)
(72) Erfinder: CHARTREL, Aurélien, 67380 Lingolsheim (FR)
(86) Internationale Anmeldenummer: PCT/EP2019/063908
(87) Internationale Veröffentlichungsnummer: WO 2019/238421

(56) Entgegenhaltungen:
- EP-A1- 2 261 568
- EP-A1- 3 045 824
- WO-A1-2017/029135
- DE-A1- 102012 210 844

## Beschreibung

Die vorliegende Erfindung betrifft eine Gerätekombination, ein Verfahren zum Betreiben einer Dunstabzugsvorrichtung einer Gerätekombination und ein Computerprogrammprodukt.

In einer Küche werden in der Regel mehrere Küchengeräte eingesetzt, wie beispielsweise Kochfelder und Grills. Zudem ist es bekannt in einer Küche als Küchengerät eine Dunstabzugshaube einzusetzen. Diese Küchengeräte müssen normalerweise von dem Benutzer bedient werden.

Allerdings sind bereits Dunstabzugshauben bekannt, die Sensoren einsetzen. In der DE 103 07 247 A1 ist beispielsweise eine Einrichtung zum Absaugen von Abluft eines Elektrowärmegerät beschrieben. Hierbei wird eine Dunstabzugshaube geschaffen, mit der Abluft eines Elektroherdes abgesaugt werden kann. Die Dunstabzugshaube weist außer einem Gebläse Sensoren auf, die beispielsweise Gassensoren sein können und zum Erfassen und Auswerten von gasförmigen Medien oder Stoffen in gasförmigen Medien ausgebildet sind. In Abhängigkeit der Verschmutzung der Abluft beziehungsweise der Konzentration von geruchsstörenden Stoffen im Dunst kann das Gebläse überhaupt erst angeschaltet werden oder in seiner Leistung gesteigert werden.

Ein Nachteil dieser Dunstabzüge besteht darin, dass das Anschalten der Dunstabzugshaube erst zu einem späten Zeitpunkt erfolgt, zu dem bereits Dünste und Wrasen entstanden sind und weitere Umgebungsbedingungen nicht berücksichtigt werden können.

Zudem ist in der WO 2017/029135 A1 ein Kombinationsgerät offenbart, das eine Kochmulde mit mindestens einer Abdeckplatte und mindestens einem Heizelement sowie eine unterhalb der Kochmulde angeordnete Dunstabzugsvorrichtung, die mindestens ein Gebläse zum Absaugen von Luft aus dem Raum über dem Kochfeld aufweist. Das Kombinationsgerät zeichnet sich dadurch aus, dass im Kochfeld mindestens eine Öffnung vorgesehen ist, die sich im Randbereich der Abdeckplatte des Kochfeldes befindet, und dass die mindestens eine Öffnung die Ansaugöffnung zum Ansaugen von Luft in das Kombinationsgerät ist.

Die EP 3 045 824 A1 beschreibt eine Vorrichtung zum Abziehen von Abluft über einem Kochfeld mit wenigstens einem Ablufteinlass, mit einem Gebläse und mit einem Abluftauslass. In der Vorrichtung kann ein Kochfeld vorgesehen werden.

Die EP 2 261 568 A1 offenbart ein Küchengerät mit einer oder mehreren elektrischen und/oder elektromechanischen Vorrichtungen, mit einer einem Benutzer zugewandten Frontfläche und mit einer Seitenfläche, die ein berührungsempfindliches Bedienelement aufweist. Mittels des Bedienelements ist die eine oder sind die mehreren elektrischen und/oder elektromechanischen Vorrichtungen desselben Küchengeräts und/oder eines oder mehrerer weiterer Küchengeräte bedienbar. Eine Kommunikation zum weiteren Küchengerät oder zu den weiteren Küchengeräten erfolgt drahtlos.

Aus der DE 10 2012 210 844 A1 ist eine Kombination eines Induktionskochfelds mit einer Dunstabzugshaube bekannt.

Aufgabe der vorliegenden Erfindung ist es eine Lösung zu schaffen, mittels derer bei automatischem Betrieb von Dunstabzugsvorrichtungen bei einfachem Aufbau ein zuverlässiges Absaugen von Dünsten und Wrasen erfolgen kann.

Der Erfindung liegt die Erkenntnis zugrunde, dass diese Aufgabe gelöst werden kann, indem zumindest die Aktivierung und Deaktivierung sowie die Auswahl der betreffenden Dunstabzugsvorrichtung auf der Basis von Zustandsinformationen eines Kochfeldes erfolgt.

Gemäß einem ersten Aspekt wird die Aufgabe daher gelöst durch eine Gerätekombination aus Haushaltsgeräten, die mindestens ein Kochgerät und mindestens zwei Dunstabzugsvorrichtungen umfasst, wobei die mindestens zwei Dunstabzugsvorrichtungen und das mindestens eine Kochgerät jeweils ein Kommunikationsmodul und eine Verarbeitungseinheit aufweisen und jede der Dunstabzugsvorrichtungen zumindest zeitweise mit mindestens einem Kochgerät der Gerätekombination über mindestens zwei der Kommunikationsmodule verbunden ist, und die Gerätekombination eine Verarbeitungseinheit aufweist, welche die Verarbeitungseinheitdes mindestens einen Kochgeräts sein kann und die zumindest zeitweise mit mindestens einem der Kommunikationsmodule verbunden ist und in der Verarbeitungseinheit des mindestens einen Kochgeräts ein Algorithmus hinterlegt ist, durch den mindestens eine Dunstabzugsvorrichtung der Gerätekombination aufgrund des Betriebszustandes, und zwar einer Aktivierung und/oder Deaktivierung und/oder einer Leistungsstufe einer Kochzone, zumindest eines Kochgerätes der Gerätekombination zumindest zeitweise angesteuert wird... Jede der Dunstabzugsvorrichtungen ist zumindest zeitweise mit mindestens einem Kochgerät der Gerätekombination über mindestens eines der Kommunikationsmodule drahtlos verbunden.

Gemäß einem zweiten Aspekt der Erfindung wird die Aufgabe gelöst durch eine Gerätekombination aus Haushaltsgeräten, die mindestens ein Kochgerät und mindestens zwei Dunstabzugsvorrichtungen, sowie ein mobiles Endgerät eines Kommunikationsnetzwerkes und/oder eine separaten Kommunikationsvorrichtung umfasst, wobei die mindestens zwei Dunstabzugsvorrichtungen und das mindestens eine Kochgerät sowie das mobile Endgerät und/oder die separate Kommunikationsvorrichtung jeweils ein Kommunikationsmodul und eine Verarbeitungseinheit aufweisen und jede der Dunstabzugsvorrichtungen zumindest zeitweise mit mindestens einem Kochgerät der Gerätekombination über mindestens zwei der Kommunikationsmodule verbunden ist, und die Gerätekombination eine Verarbeitungseinheit aufweist, welche die Verarbeitungseinheit des mobilen Endgeräts und/oder der separaten Kommunikationsvorrichtung des mindestens einen Kochgeräts sein kann und die zumindest zeitweise mit mindestens einem der Kommunikationsmodule verbunden ist und in der Verarbeitungseinheit des mobilen Endgeräts und/oder der separaten Kommunikationsvorrichtung ein Algorithmus hinterlegt ist, durch den mindestens eine Dunstabzugsvorrichtung der Gerätekombination aufgrund des Betriebszustandes, und zwar einer Aktivierung und/oder Deaktivierung und/oder einer Leistungsstufe einer Kochzone, zumindest eines Kochgerätes der Gerätekombination zumindest zeitweise angesteuert wird, wobei der Betriebszustand des Kochgerätes die Position und Leistungsstufe einer Kochzone des Kochgerätes umfasst, wobei jede der Dunstabzugsvorrichtungen zumindest zeitweise mit mindestens einem Kochgerät der Gerätekombination über mindestens eines der Kommunikationsmodule drahtlos verbunden ist.

Die Gerätekombination aus Haushaltsgeräten umfasst mindestens ein Kochgerät und mindestens eine Dunstabzugsvorrichtung. Das Kochgerät stellt vorzugsweise ein Kochgerät mit einer Kochfläche dar. Das Kochgerät kann dabei ein Kochfeld oder einen Grill darstellen. Als Dunstabzugsvorrichtung wird eine Vorrichtung bezeichnet, die einen Lüfter oder darstellt und vorzugsweise mindestens einen Filter aufweist. Beispielsweise können zwei Dunstabzugsvorrichtungen in Form von Lüftern in einer Dunstabzugshaube integriert sein. Alternativ kann die Dunstabzugsvorrichtung, eine Vorrichtung darstellen, die Dünste und Wrasen in der Ebene des Kochgerätes oder leicht zu dieser Ebene nach oben versetzt nach unten absaugt. Diese Dunstabzugsvorrichtungen werden auch als Muldenlüftung oder Downdraft bezeichnet. Auch diese Dunstabzugsvorrichtungen weisen vorzugsweise jeweils einen Lüfter und eine Ansaugöffnung auf. Die Gerätekombination umfasst erfindungsgemäß mindestens zwei Dunstabzugsvorrichtungen. Die Dunstabzugsvorrichtungen sind zu dem mindestens einen Kochgerät separat ausgestaltet. Die Dunstabzugsvorrichtungen und das mindestens eine Kochgerät stellen somit autarke Haushaltsgeräte dar. Insbesondere weisen die Dunstabzugsvorrichtungen vorzugsweise jeweils eine eigene Steuereinheit auf. Zudem können die Dunstabzugsvorrichtungen auch separate Netzanschlüsse für die Stromversorgung aufweisen. Die Dunstabzugsvorrichtungen und das mindestens eine Kochgerät werden aber vorzugsweise gemeinsam montiert.

Die Gerätekombination weist zumindest ein Kommunikationsmodul auf. Als Kommunikationsmodul wird ein Bauteil verstanden, über das zumindest Steuersignale zwischen Geräten übermittelt werden können. Die Kommunikation über das Kommunikationsmodul kann hierbei eine kabelgebundene oder eine drahtlose Kommunikation sein.

Jede der Dunstabzugsvorrichtungen ist zumindest zeitweise mit einem Kochgerät der Gerätekombination über mindestens ein Kommunikationsmodul verbunden. Die Verbindung dient beispielsweise der Übermittlung von Steuersignalen. Allerdings können auch weitere Informationen, wie beispielsweise Zustandsangaben eines Gerätes der Gerätekombination über die Verbindung übermittelt werden.

Zudem weist die Gerätekombination eine Verarbeitungseinheit auf. Die Verarbeitungseinheit ist zumindest zeitweise mit mindestens einem der Kommunikationsmodule verbunden. Die Gerätekombination kann auch mehrere Verarbeitungseinheiten aufweisen. Die Verarbeitungseinheit kann beispielsweise ein Mikroprozessor oder eine Anwendung auf einem elektronischen Gerät sein. Die Verarbeitungseinheit kann in der Steuerungseinheit eines der Geräte der Gerätekombination integriert sein. In der Verarbeitungseinheit ist ein Algorithmus hinterlegt, durch den mindestens eine Dunstabzugsvorrichtung der Gerätekombination aufgrund des Betriebszustandes zumindest eines Kochgerätes der Gerätekombination zumindest zeitweise angesteuert wird.

Die Ansteuerung erfolgt über das mindestens eine Kommunikationsmodul. Insbesondere können Steuersignale oder Zustandsangaben des Kochgerätes über das mindestens eine Kommunikationsmodul von dem Kochgerät an mindestens eine der Dunstabzugsvorrichtungen übermittelt werden. Der Algorithmus ist bei dieser Ausführungsform vorzugsweise in der Verarbeitungseinheit eines der Kochgeräte oder in einer Verarbeitungseinheit einer separaten Kommunikationsvorrichtung hinterlegt.

Indem erfindungsgemäß somit die Ansteuerung einer oder mehrerer Dunstabzugsvorrichtungen aufgrund des Betriebszustandes zumindest eines Kochgerätes erfolgt, kann die Dunstabzugsvorrichtung bereits angeschaltet werden, bevor Dünste und Wrasen entstehen. Zudem ist durch die Kommunikation zwischen den Geräten der Gerätekombination eine flexible Gestaltung der Gerätekombination möglich.

Erfindungsgemäß ist jede der Dunstabzugsvorrichtungen zumindest zeitweise mit mindestens einem Kochgerät der Gerätekombination über mindestens eines der Kommunikationsmodule drahtlos verbunden. Hierzu weist das Kommunikationsmodul vorzugsweise entsprechende Kommunikationsmittel, wie beispielsweise Antennen oder Adapter, auf. Durch die drahtlose Kommunikation zwischen den Geräten der Gerätekombination kann die Flexibilität in der Gestaltung der Gerätekombination weiter gesteigert werden. Insbesondere ist eine Verkabelung der einzelnen Geräte untereinander nicht erforderlich.

Gemäß einer Ausführungsform ist an der oder den Dunstabzugsvorrichtung(en) der Gerätekombination jeweils eine Verarbeitungseinheit vorgesehen. Die Verarbeitungseinheit kann beispielsweise eine Steuerplatine darstellen oder auf dieser vorgesehen sein. Vorzugsweise ist die Verarbeitungseinheit der Dunstabzugsvorrichtung aber nur zur Ausführung von empfangenen Steuersignalen ausgelegt. Der Algorithmus über den die Dunstabzugsvorrichtung angesteuert wird, ist hingegen vorzugsweise auf einer anderen Verarbeitungseinheit hinterlegt.

Gemäß einer Ausführungsform kann die Verarbeitungseinheit, in dem der Algorithmus hinterlegt ist, an einem Kochgerät der Gerätekombination vorgesehen sein. Auch hierbei kann die Verarbeitungseinheit beispielsweise eine Steuerplatine darstellen oder auf dieser vorgesehen sein.

Erfindungsgemäß kann die Verarbeitungseinheit, in dem der Algorithmus hinterlegt ist, auch an einem mobilen Endgerät eines Kommunikationsnetzes vorgesehen sein. Hierbei kann es sich beispielsweise um ein Mobiltelefon oder einen Computer, wie beispielsweise ein Tablet handeln. Bei dieser Ausführungsform kann die Verarbeitungseinheit eine Anwendung darstellen, die auch als App bezeichnet werden kann und auf dem mobilen Endgerät installiert ist.

Alternativ oder zusätzlich kann die Verarbeitungseinheit, in dem der Algorithmus hinterlegt ist, auch auf einer separaten Kommunikationsvorrichtung vorgesehen sein. Diese Kommunikationsvorrichtung kann exklusiv zur Kommunikation mit den Haushaltsgeräten der Gerätekombination vorgesehen sein und zusätzlich zu der Verarbeitungseinheit auch ein oder mehrere Kommunikationsmodule aufweisen.

Vorzugsweise ist in jedem der Haushaltsgeräte eine Verarbeitungseinheit vorgesehen, wobei aber nur in einer Verarbeitungseinheit der Algorithmus zum Ansteuern mindestens einer Dunstabzugsvorrichtung aufgrund des Betriebszustandes eines Kochgerätes hinterlegt ist. In den weiteren Verarbeitungseinheiten können Programme oder Schaltungen hinterlegt sein, um empfangene Steuersignale zu verarbeiten.

Gemäß einer bevorzugten Ausführungsform umfasst die Gerätekombination zumindest einen Sensor, der zumindest zeitweise mit der Verarbeitungseinheit, in der der Algorithmus hinterlegt ist, verbunden ist. Die Verbindung des Sensors zu dem Algorithmus ist vorzugsweise eine drahtlose Verbindung und dient zur Übermittlung von Sensorsignalen an die Verarbeitungseinheit. In der Verarbeitungseinheit können die Sensorsignale bei der Ausführung des Algorithmus berücksichtigt werden und dadurch die Ansteuerung der mindestens einen Dunstabzugsvorrichtung verbessert werden.

Gemäß einer bevorzugten Ausführungsform ist der Sensor ein Luftgütesensor. Durch diese Art von Sensor kann sichergestellt werden, dass die Dunstabzugsvorrichtung nicht nur aktiviert wird sondern in Abhängigkeit des Sensorsignals des Luftgütesensors auch eine angemessene Lüfterstufe an der Dunstabzugsvorrichtung eingestellt wird, um eine akzeptable Luftgüte gewährleisten zu können.

Als Kochgerät kann in der Gerätekombination beispielsweise ein Kochfeld oder ein Grill verwendet werden. Das Kochfeld kann beispielsweise ein Induktionskochfeld, ein Gaskochfeld oder ein Ceranfeld sein. Der Grill kann beispielsweise ein Teppan Yaki Grill sein. Sind mehrere Kochgeräte in der Gerätekombination vorgesehen, sind diese vorzugsweise voneinander verschieden.

Die Dunstabzugsvorrichtung in der Gerätekombination kann ein Lüfter einer Dunstabzugshaube oder ein Muldenlüfter sein. Bei einer Dunstabzugshaube können mehrere Dunstabzugsvorrichtungen, das heißt mehrere Lüfter in einer Haube integriert sein. Beispielsweise können separate Lüfter für unterschiedliche Kochzonen in der Dunstabzugshaube vorgesehen sein. Der Muldenlüfter wird auch als Downdraft bezeichnet und weist eine Ansaugöffnung auf, über die Luft nach unten gesaugt wird. Die Ansaugöffnung des Muldenlüfters liegt vorzugsweise benachbart zu mindestens einem Kochgerät der Gerätekombination in der Ebene des Kochgerätes.

Gemäß einer Ausführungsform sind in der Gerätekombination ein Kochgerät und eine Dunstabzugshaube mit mehreren Dunstabzugsvorrichtungen enthalten. Gemäß einer alternativen Ausführungsform sind zwei oder mehr Kochgeräte und zwei Dunstabzugshauben mit jeweils einer Dunstabzugsvorrichtung enthalten. Eine weitere Gerätekombination umfasst ein Kochgerät und zwei Dunstabzugsvorrichtungen in Form von Muldenlüftern, die zu dem Kochgerät seitlich benachbart sind. Eine weitere Gerätekombination umfasst zwei Kochgeräte und mindestens drei Dunstabzugsvorrichtungen in Form von Muldenlüftern. In diesem Fall sind zu jedem Kochgerät zwei Dunstabzugsvorrichtungen benachbart angeordnet und eine Dunstabzugsvorrichtung liegt zwischen den zwei Kochgeräten. Es liegt aber auch im Rahmen der Erfindung, dass andere Kombinationen von Kochgeräten und Dunstabzugsvorrichtungen in der Gerätekombination enthalten sind. Insbesondere kann die Anzahl der Kochgeräte und Dunstabzugsvorrichtung von den genannten Anzahlen abweichen. Vorzugsweise ist aber in jedem Fall jedem Kochgerät mindestens eine Dunstabzugsvorrichtung und besonders bevorzugt mindestens zwei Dunstabzugsvorrichtungen zugeordnet. Als zugeordnet wird eine Dunstabzugsvorrichtung bezeichnet, die so angeordnet ist, dass diese zumindest einen Teil der durch Kochen auf dem entsprechenden Kochgerät entstehende Dünste und Wrasen einsaugen kann.

Gemäß einem weiteren Aspekt betrifft die vorliegende Erfindung ein Verfahren zum Betreiben mindestens einer Dunstabzugsvorrichtung einer erfindungsgemäßen Gerätekombination. Das Verfahren ist dadurch gekennzeichnet, dass ein Betriebszustand mindestens eines des mindestens einen Kochgerätes erfasst wird und aufgrund dieses Betriebszustandes mindestens eine Dunstabzugsvorrichtung angesteuert wird.

Als Betriebszustand des Kochgerätes wird zum einen die Aktivierung und/oder Deaktivierung zumindest eines Teils des Kochgerätes, beispielsweise einer Kochzone, bezeichnet. Zudem umfasst der Betriebszustand des Kochgerätes, der erfasst wird, vorzugsweise aber auch die Leistungsstufe zumindest eines Teils des Kochgerätes, beispielsweise einer Kochzone. Indem der Betriebszustand mindestens eines Kochgerätes erfasst wird, kann die Ansteuerung der mindestens einen Dunstabzugsvorrichtung selektiv nach den derzeitigen Bedingungen erfolgen. Beispielsweise kann beim Anschalten des Kochgerätes die Dunstabzugsvorrichtung automatisch in einen vollautomatischen Betriebsmodus gebracht werden. Wird als weiterer Betriebszustand des Kochgerätes die Einstellung der Leistung in zumindest einem Kochbereich, beispielsweise einer Kochzone, erfasst, kann dann die Dunstabzugsvorrichtung in eine Betriebsmodus gebracht werden, in dem die Lüfterstufe auf einen vorgegebenen Wert eingestellt wird.

Indem aufgrund des erfassten Betriebszustandes des Kochgerätes die Ansteuerung der Dunstabzugsvorrichtung erfolgt, kann die Dunstabzugsvorrichtung entsprechend den herrschenden oder zu erwartenden Bedingungen eingestellt werden.

Das Ansteuern der Dunstabzugsvorrichtung kann erfindungsgemäß die Auswahl der Dunstabzugsvorrichtung umfassen. Da erfindungsgemäß mindestens zwei Dunstabzugsvorrichtungen vorgesehen sind, kann beim Erfassen eines Betriebszustandes eines Kochgerätes beispielsweise die zu diesem Kochgerät benachbarte Dunstabzugsvorrichtung ausgewählt und angesteuert werden. Zudem umfasst das Ansteuern vorzugsweise die Aktivierung und/oder Deaktivierung mindestens einer Dunstabzugsvorrichtung. Die Aktivierung der Dunstabzugsvorrichtung kann das Anschalten der Dunstabzugsvorrichtung sein. Die Deaktivierung kann das Ausschalten der Dunstabzugsvorrichtung sein. Zusätzlich umfasst das Ansteuern der Dunstabzugsvorrichtung die Einstellung eines Betriebsmodus. Der Betriebsmodus kann beispielsweise ein vollautomatischer Modus sein. Hierbei wird die Dunstabzugsvorrichtung so aktiviert, dass eine manuelle Eingabe seitens des Benutzers nicht mehr notwendig ist. Alternativ kann der Betriebsmodus auch die Einstellung einer Lüfterstufe an der Dunstabzugsvorrichtung umfassen. Schließlich kann auch das Aufrufen eines Programms, beispielsweise einer Nachlauflüftung das Einstellen eines Betriebsmodus darstellen.

Gemäß einer Ausführungsform wird mindestens ein Sensorsignal erfasst und die Ansteuerung der Dunstabzugsvorrichtung erfolgt auch aufgrund dieses Sensorsignals. Das Sensorsignal wird daher zusätzlich zu dem erkannten Betriebszustandes des Kochgerätes in dem Algorithmus zur Ansteuerung mindestens einer Dunstabzugsvorrichtung verwendet. Besonders bevorzugt wird das Sensorsignal zur Auswahl der Einstellung eines Betriebsmodus der Dunstabzugsvorrichtung verwendet. Indem beispielsweise die Lüfterstufe in Abhängigkeit des Sensorsignals eines Luftgütesensors eingestellt wird, kann eine zuverlässige Einstellung einer gewünschten Luftgüte gewährleistet werden.

Gemäß einer bevorzugten Ausführungsform umfasst der Betriebszustand des Kochgerätes, der erfasst wird, die Position und vorzugsweise auch die Leistungsstufe einer Kochzone des Kochgerätes. In Kochgeräten, wie Kochfeldern sind in der Regel mehrere Kochzonen vorgesehen, auf denen jeweils Gargut in einem Gargefäß erwärmt werden kann. Wird bei dem erfindungsgemäßen Verfahren erfasst, dass eine Kochzone, die sich beispielsweise im linken Bereich des Kochgerätes befindet, auf eine Leistungsstufe eingestellt wurde, kann das Erfassen dieses Betriebszustandes zur Auswahl einer geeigneten Dunstabzugsvorrichtung verwendet werden. Insbesondere kann beispielsweise eine zu der linken Seite des Kochgerätes benachbarte Muldenlüftung angesteuert werden.

Gemäß einer Ausführungsform wird bei dem erfindungsgemäßen Verfahren vor dem Erfassen des Betriebszustandes des Kochgerätes die Anzahl, Art und Position der Kochgeräte, die Anzahl, Art und Position der Dunstabzugsvorrichtungen und gegebenenfalls die Anzahl und Position der Kochzonen jedes Kochgerätes der Gerätekombination gespeichert. Diese Angaben können in der Verarbeitungseinheit, in der der Algorithmus zum Ansteuern der Dunstabzugsvorrichtung hinterlegt ist, oder in einer mit dieser Verarbeitungseinheit verbundenen Speichereinheit gespeichert werden.

Gemäß einer Ausführungsform wird mindestens ein Kochgerät der Gerätekombination in dem Algorithmus als Master und die mindestens eine Dunstabzugsvorrichtung als Slave behandelt. Diese Ausführungsform kann beispielsweise bei einfachen Gerätekombinationen mit nur einem Kochgerät und zwei Dunstabzugsvorrichtungen verwendet werden.

Gemäß einer bevorzugten Ausführungsform wird das erfindungsgemäße Verfahren vollautomatisch ausgeführt.

Gemäß einem weiteren Aspekt betrifft die vorliegende Erfindung ein Computerprogrammprodukt, das die Durchführung des Verfahrens gemäß des zweiten Aspekts in einer Gerätekombination gemäß dem ersten Aspekt der Erfindung veranlasst. Das Computerprogrammprodukt ist vorzugsweise in einer Verarbeitungseinheit der Gerätekombination gespeichert und umfasst Programmcodemittel, die zur Ausführung des erfindungsgemäßen Verfahrens eingerichtet sind, wobei das Computerprogrammprodukt auf der Verarbeitungseinheit ablaufen oder auf einem computerlesbaren Datenträger gespeichert sein kann. Die Verarbeitungseinheit kann insbesondere einen programmierbarer Mikrocomputer oder Mikrocontroller umfassen. Vorteile und Merkmale, die bezüglich der erfindungsgemäßen Gerätekombination beschrieben wurden, gelten - soweit anwendbar - auch für das erfindungsgemäße Verfahren und das Computerprogrammprodukt und jeweils umgekehrt.

Die vorliegende Erfindung wird nun erneut unter Bezugnahme auf die beiliegenden Zeichnungen erläutert. Es zeigen:
Figur 1: eine schematische Blockdarstellung einer ersten Ausführungsform der erfindungsgemäßen Gerätekombination; und
Figur 2: eine schematische Blockdarstellung einer zweiten Ausführungsform der erfindungsgemäßen Gerätekombination.

In Figur 1 ist eine erste Ausführungsform einer erfindungsgemäßen Gerätekombination 1 schematisch in Blockdarstellung gezeigt. Die Gerätekombination 1 umfasst in dieser Ausführungsform drei Dunstabzugsvorrichtungen 12, 13, 14, und zwei Kochgeräte nämlich ein Kochfeld 10 und einen Grill 11, der einen Tappan-Yaki Grill darstellt. Die Dunstabzugsvorrichtungen 12, 13, 14 stellen Muldenlüfter dar, die auch als Downdraft bezeichnet werden. Das Kochfeld 10 weist in der gezeigten Ausführungsform vier Kochzonen 100, 101, 102, 103 auf. Die Dunstabzugsvorrichtungen 12, 13, 14 sind zu dem Kochfeld 10 und dem Grill 11 seitlich benachbart angeordnet, so dass die mittlere Dunstabzugsvorrichtung 13 zwischen dem Kochfeld 10 und dem Grill 11 liegt.

Jedes der Geräte 10, 11, 12, 13, 14 der Gerätekombination 1 weist ein Kommunikationsmodul 20, 21, 22 auf. Zudem weist jedes der Geräte 10, 11, 12, 13, 14 eine Verarbeitungseinheit 23, 24, 25 auf. Die Verarbeitungseinheiten 23, 24, 25 können Steuerplatinen des jeweiligen Gerätes sein und können insbesondere printed cirucit boards (PCB) darstellen. Die Kommunikationsmodule 20, 21, 22 sind mit der jeweiligen Verarbeitungseinheit 23, 24, 25 des jeweiligen Gerätes 10, 11, 12, 13, 14 verbunden oder in diese integriert.

In der dargestellten Ausführungsform ist zusätzlich zu den Geräten 10, 11, 12, 13, 14 der Gerätekombination 1 eine separate Kommunikationsvorrichtung 2 vorgesehen. Die Kommunikationsvorrichtung 2 weist ein Kommunikationsmodul 26 und eine Verarbeitungseinheit 27 auf. Das Kommunikationsmodul 26 ist mit der Verarbeitungseinheit 27 verbunden oder in dieser integriert.

Zudem ist ein Sensor 3 gezeigt, der vorzugsweise einen Luftgütesensor darstellt. Der Sensor 3 kann in einem der Geräte der Gerätekombination 1 integriert sein oder separat zu der Gerätekombination 1 im Raum angebracht sein. Es ist auch möglich, dass mehr als ein Sensor 3 vorgesehen ist. Der Sensor 3 ist so ausgelegt, das dieser Sensorsignale an die Verarbeitungseinheit 27 der Kommunikationsvorrichtung 2 übermitteln kann.

Bei der gezeigten Ausführungsform wird der Algorithmus zum Ausführen des Verfahrens des Betreibens mindestens einer der Dunstabzugsvorrichtungen 12, 13, 14 in der Verarbeitungseinheit 27 der Kommunikationsvorrichtung 2 ausgeführt. Der Algorithmus kann in der Verarbeitungseinheit 27 oder in einer damit verbundenen Speichereinheit (nicht gezeigt) hinterlegt sein.

Vor der ersten Verwendung des Algorithmus müssen in der Verarbeitungseinheit 27 der Kommunikationseinheit 2 Informationen zu den einzelnen Geräten 10, 11, 12, 13, 14 der Gerätekombination 1 hinterlegt werden. Insbesondere wird die Art und Anzahl der Geräte 10, 11, 12, 13, 14, deren relative Position zueinander sowie die Anzahl der Kochzonen 100,101, 102, 103 des Kochfeldes 10 und deren Positionen in dem Kochfeld 10 in der Verarbeitungseinheit 27 hinterlegt. Dies kann über eine Benutzerschnittstelle (nicht gezeigt) erfolgen. Zusätzlich zu diesen Informationen werden vorzugsweise auch Informationen zu den Kommunikationsmodulen 20, 21, 22 der jeweiligen Geräte 10, 11, 12, 13, 14 hinterlegt. Diese Informationen können beispielsweise Adressen der Kommunikationsmodule in einem Kommunikationsnetz, beispielsweise einem WLAN (wireless local area network), sein.

Mit diesen Informationen kann der Algorithmus ausgeführt werden.

Wird beispielsweise die Kochzone 103 des Kochfeldes 10 aktiviert, so kann dies von der Verarbeitungseinheit 27 durch entsprechende Signale, die über die Kommunikationsmodule 21 und 26 empfangen werden, erkannt werden. Gemäß dem Algorithmus und den hinterlegten Informationen wird die Dunstabzugsvorrichtung 13 als die Dunstabzugsvorrichtung ermittelt, die zu der aktivierten Kochzone 103 am nächsten ist. Die Dunstabzugsvorrichtung 13 wird daher aktiviert. Das Aktivieren kann das Anschalten der Dunstabzugsvorrichtung 13 und Betreiben mit einer vorgegebenen Lüfterstufe darstellen. Wird durch den Sensor 3 erkannt, dass die Luftgüte hinterlegten Werten dennoch noch nicht entspricht, kann durch die Verarbeitungseinheit 27 ein weiteres Steuersignal an die Dunstabzugsvorrichtung 13 übermittelt werden, durch die die Lüfterstufe der Dunstabzugsvorrichtung 13 erhöht wird.

Wird hingegen erkannt, dass beispielsweise der Grill 11 aktiviert wurde, können die Dunstabzugsvorrichtungen 13 und 14, die zu diesem benachbart sind, aktiviert werden. Auch bei diesen kann nach der Aktivierung durch Verarbeitung der Sensorsignale ermittelt werden, ob die Lüfterstufe erhöht werden muss. Die Erhöhung der Lüfterstufe der Dunstabzugsvorrichtungen 13 und 14 kann dabei erneut über Steuersignale erfolgen, die aufgrund des hinterlegten Algorithmus von der Verarbeitungseinheit 27 der Kommunikationsvorrichtung 2 erzeugt wurden.

Die Kommunikation zwischen den Kommunikationsmodulen 20, 21, 22 der Geräte der Gerätekombination 1 und dem Kommunikationsmodul 26 der Kommunikationsvorrichtung 2 ist beispielsweise eine drahtlose Kommunikation, die beispielsweise über WLAN erfolgen kann.

Die Kommunikationsvorrichtung 2 kann auch als Kommunikations-Box bezeichnet werden und ist insbesondere bei Konfigurationen mit größerer Komplexität, wie der in der ersten Ausführungsform gezeigten Kombination von zwei Kochgeräten 10, 11 und drei Dunstabzugsvorrichtungen 12, 13, 14 vorteilhaft. Die Kommunikations-Box kann in einem der Geräte 10, 11, 12, 13, 14, beispielsweise in einem der Kochgeräte 10, 11 integriert sein oder zu diesen separat ausgestaltet sein. Vor der ersten Inbetriebnahme richtet der Benutzer vorzugsweise die Kommunikations-Box ein. Dabei wird der Kommunikations-Box mitgeteilt, welche Arten von Geräten 10, 11, 12, 13, 14 verbunden sind und wie deren Positionen in der Konfiguration sind. Anschließend kommunizieren alle Geräte 10, 11, 12, 13, 14 über die Kommunikationsvorrichtung 2, das heißt über die Kommunikations-Box. Es wird die Leistung jedes Kochgerätes 10, 11 oder der enthaltenen Kochzonen 100, 101, 102, 103 und die Rückmeldung des Luftgütesensors 3 bei der Ansteuerung der Dunstabzugsvorrichtung(en) 12, 13, 14 berücksichtigt.

In der Figur 2 ist eine zweite Ausführungsform der erfindungsgemäßen Gerätekombination 1 gezeigt.

Bei dieser Ausführungsform besteht die Gerätekombination 1 aus einem Kochfeld 10 mit vier Kochzonen 100, 101, 102, 103 und zwei Dunstabzugsvorrichtungen 12, 13, die Muldenlüfter darstellen und zu dem Kochfeld 10 seitlich benachbart angeordnet sind. Zudem ist auch bei dieser Ausführungsform ein Sensor 3 vorgesehen. Das Kochfeld 10 weist eine Verarbeitungseinheit 24 und ein Kommunikationsmodul 21 auf. Das Kommunikationsmodul 21 kann in der Verarbeitungseinheit 24 integriert sein oder mit dieser verbunden sein. Die Dunstabzugsvorrichtungen 12, 13 weisen jeweils eine Verarbeitungseinheit 23 und ein Kommunikationsmodul 20 auf. Auch hierbei kann das Kommunikationsmodul 20 jeweils in der Verarbeitungseinheit 24 integriert sein oder mit dieser verbunden sein.

Bei der zweiten Ausführungsform ist der Algorithmus zum Betreiben mindestens einer Dunstabzugsvorrichtung 12, 13 vorzugsweise in der Verarbeitungseinheit 24 des Kochfeldes 10 hinterlegt. Der Algorithmus kann auf einer Steuerplatine, beispielsweise in einem Mikroprozessor hinterlegt sein. In dem Algorithmus ist beispielsweise festgelegt, dass beim Erkennen der Aktivierung einer oder beider rechts angeordneter Kochzonen 101, 103 die rechte Dunstabzugsvorrichtung 13 angesteuert wird. Beim Erkennen der Aktivierung einer oder beider links angeordneter Kochzonen 100, 102 die linke Dunstabzugsvorrichtung 12 angesteuert wird. Das Kochfeld 10 mit dessen Kochzonen 100, 101, 102, 103 wird dabei als Master und die Dunstabzugsvorrichtungen 12, 13 als Slaves behandelt.

Die Kommunikationsmodule 20, 21 können bei dieser Ausführungsform beispielsweise über ein lokales Netz, wie beispielsweise WLAN, kommunizieren. In dem WLAN-Netz kann eine Anwendung eingebunden sein.

Wird bei der zweiten Ausführungsform erkannt, dass eine Kochzone 100, 101, 102, 103 oder mehrere Kochzonen 100, 101, 102, 103 aktiviert werden, wird aufgrund des Algorithmus, der in der Verarbeitungseinheit 24 des Kochfeldes 10 hinterlegt ist, eine oder beide Dunstabzugsvorrichtungen 12, 13 ausgewählt und ein entsprechendes Steuersignal an die Dunstabzugsvorrichtung(en) 12, 13 übermittelt.

Für die Verarbeitung der Steuersignale an der Verarbeitungseinheit 20 der Dunstabzugsvorrichtungen 12, 13 kann die Software in der Verarbeitungseinheit 20 aktualisiert werden beziehungsweise um entsprechende Verarbeitungslogik ergänzt werden.

Bei der zweiten Ausführungsform ist somit ein vier-Zonen Kochfeld 10 mit zwei seitlich angeordneten Dunstabzugsvorrichtungen12, 13, die auch als Downdraft bezeichnet werden können, kombiniert. Jede Dunstabzugsvorrichtung 12, 13 weist einen eigenen Lüfter auf, so dass diese separat voneinander betrieben werden können. Wenn der Benutzer nur eine der Kochzonen 100, 101, 102, 103, beispielsweise auf der linken Seite nutzt, wird nur die Dunstabzugsvorrichtung 12, die links von dem Kochfeld 10 angeordnet ist, betrieben. Die Dunstabzugsvorrichtungen 12, 13 werden somit automatisch betrieben durch die Anzahl der Kochzonen 100, 101, 102, 103, die angeschaltet sind, deren Leistung und vorzugsweise der Information des Luftgütesensors 3. Die Information des Luftgütesensors 3 wird hierbei vorzugsweise nur zur Einstellung einer Lüfterstufe aber nicht für die Aktivierung der Dunstabzugsvorrichtungen 12, 13 verwendet.

Weiterhin kann die erfindungsgemäße Gerätekombination beispielsweise auch ein vier-Zonen Induktions- oder Gaskochgerät ist mit einer Dunstabzugshaube mit mindestens zwei Dunstabzugsvorrichtungen kombinieren. Hierbei kann die Dunstabzugshaube, insbesondere eine Inselhaube oder wandmontierte Dunstabzugshaube sein, in der als Dunstabzugsvorrichtung Lüfter vorgesehen sind. Die Breite des Dunstabzuges ist frei wählbar. Die Dunstabzugsvorrichtungen des Dunstabzuges bleiben vorzugsweise stets in dem voll-automatischen Modus. Wenn der Benutzer das Kochgerät, insbesondere Induktionsgerät, anschaltet, wird wenigstens einer der Lüfter, der durch das Induktionsgerät angesteuert wird, automatisch gestartet. Der Dunstabzug kann vollständig durch den Algorithmus gesteuert werden. Dieser Algorithmus berücksichtigt nicht nur wie viele Kochzonen aktiviert sind und die Leistung mit der jede dieser Kochzonen betrieben wird und in welcher Position die Kochzonen liegen, sondern auch Informationen des Luftgütesensors. Je mehr Kochzonen aktiviert sind, je größer die Leistung oder erhöhtes Wrasenaufkommen, führen zu einer Steigerung der Strömungsrate. Wenn der Benutzer den Kochvorgang beendet und die Kochzonen ausschaltet, wird der Lüfter oder werden die Lüfter automatisch verlangsamt und stoppt automatisch. In dieser Konfiguration der Gerätekombination, bei der nur ein Kochfeld und ein Dunstabzug mit zwei Dunstabzugsvorrichtungen eingesetzt werden, kann der Algorithmus beispielsweise auf einer Steuerkarte in einem der Geräte hinzugefügt werden. Die Geräte können dann über ein Kommunikationsmodul, das für die Kommunikation mit Programmen oder Apps, die auf einem mobilen Gerät installiert sein können, an dem Gerät bereitgestellt ist, miteinander kommunizieren. In diesem Fall werden die Kochgeräte in dem Algorithmus als Masters und die Dunstabzugsvorrichtungen als Slaves behandelt.

Die vorliegende Erfindung weist eine Reihe von Vorteilen auf. Während bei herkömmlichen Dunstabzugsvorrichtungen mit Sensoren, der Benutzer die Dunstabzugsvorrichtung manuell auf einen automatischen Modus einstellen muss, um zu gewährleisten, dass der Lüfter aufgrund der Sensorsignale aktiviert werden kann, kann die Einstellung des automatischen Modus bei der vorliegenden Erfindung durch Ansteuerung der Dunstabzugsvorrichtung durch einen Algorithmus erfolgen, in dem der Betriebszustand eines Kochgerätes berücksichtigt wird. Die Dunstabzugsvorrichtung wird dabei vorzugsweise von dem Kochgerät angesteuert.

Somit kann die Dunstabzugsvorrichtung bei der erfindungsgemäßen Gerätekombination auch als voll-automatisches Gerät bezeichnet werden. Die Dunstabzugsvorrichtung kann gegebenenfalls einmalig durch den Benutzer in den voll-automatischen Modus eingestellt werden oder die Dunstabzugsvorrichtung wird in dem voll-automatischen Modus ausgeliefert. Die Kochgeräte und die Dunstabzugsvorrichtungen sind miteinander so verbunden, dass das oder die Kochgeräte in der Lage sind die Dunstabzugsvorrichtungen anzusteuern.

Zudem können bei der vorliegenden Erfindung Dunstabzugsvorrichtungen eingesetzt werden, die jeweils einen eigenen Lüfter aufweisen. Jeder Lüfter wird vorzugsweise durch einen bürstenlosen Gleichstrommotor angetrieben und kann einen Eingang von 0 bis 10 Volt aufweisen. Hierdurch können die Lüfter durch eine elektronische Karte, insbesondere ein Printed Circuit Board (PCB) verwaltet und angesteuert werden.

Weiterhin können bei der vorliegenden Erfindung ein oder mehrere Sensoren in die Geräte integriert werden, so dass diese miteinander oder zumindest mit einer zentralen Steuerung kommunizieren können.

Der Benutzer kann sich nun auf den Kochvorgang konzentrieren. Die Lüftung und insbesondere das Absaugen von Dünsten und Wrasen wird automatisch durch die Geräte gehandhabt und nicht mehr durch den Benutzer.

Dank der vorliegenden Erfindung werden die Dunstabzugsvorrichtungen zu Smart-Geräten, die vollständig durch die Kochgeräte abhängig von deren Nutzung durch den Benutzer gesteuert werden.

### Bezugszeichen

- 1: Gerätekombination

- 10: Kochfeld
- 11: Grill
- 12: Dunstabzugsvorrichtung
- 13: Dunstabzugsvorrichtung
- 14: Dunstabzugsvorrichtung

- 2: Kommunikationsvorrichtung (Kommunikationsbox oder Handy)

- 20: Kommunikationsmodul Dunstabzugsvorrichtung
- 21: Kommunikationsmodul Kochfeld
- 22: Kommunikationsmodul Grill
- 23: Verarbeitungseinheit Dunstabzugsvorrichtung
- 24: Verarbeitungseinheit Kochfeld
- 25: Verarbeitungseinheit Grill
- 26: Kommunikationsmodul
- 27: Verarbeitungseinheit

- 3: Sensor

## Patentansprüche

1. Gerätekombination aus Haushaltsgeräten (10, 11, 12, 13, 14), die mindestens ein Kochgerät (10, 11) und mindestens zwei Dunstabzugsvorrichtungen (12, 13, 14) umfasst, wobei die mindestens zwei Dunstabzugsvorrichtungen (12, 13, 14) und das mindestens eine Kochgerät (10, 11) jeweils ein Kommunikationsmodul (20, 21, 22) und eine Verarbeitungseinheit (23, 24, 25) aufweisen und jede der Dunstabzugsvorrichtungen (12, 13, 14) zumindest zeitweise mit mindestens einem Kochgerät (10, 11) der Gerätekombination (1) über mindestens zwei der Kommunikationsmodule (20, 21, 22) verbunden ist, und die Verarbeitungseinheit (24, 25) des mindestens einen Kochgeräts (10, 11) zumindest zeitweise mit mindestens einem der Kommunikationsmodule (20, 21, 22) verbunden ist und in der Verarbeitungseinheit (24, 25) des mindestens einen Kochgeräts (10, 11) ein Algorithmus hinterlegt ist, durch den mindestens eine Dunstabzugsvorrichtung (12, 13, 14) der Gerätekombination (1) aufgrund des Betriebszustandes, und zwar einer Aktivierung und/oder Deaktivierung und/oder einer Leistungsstufe einer Kochzone (100, 101, 102, 103), zumindest eines Kochgerätes (10, 11) der Gerätekombination (1) zumindest zeitweise angesteuert wird, wobei jede der Dunstabzugsvorrichtungen (12, 13, 14) zumindest zeitweise mit mindestens einem Kochgerät (10, 11) der Gerätekombination (1) über mindestens eines der Kommunikationsmodule (20, 21, 22) drahtlos verbunden ist.

2. Gerätekombination aus Haushaltsgeräten (10, 11, 12, 13, 14), die mindestens ein Kochgerät (10, 11) und mindestens zwei Dunstabzugsvorrichtungen (12, 13, 14), sowie ein mobiles Endgerät eines Kommunikationsnetzwerkes und/oder eine separaten Kommunikationsvorrichtung (2) umfasst, wobei die mindestens zwei Dunstabzugsvorrichtungen (12, 13, 14) und das mindestens eine Kochgerät (10, 11) sowie das mobile Endgerät und/oder die separate Kommunikationsvorrichtung (2) jeweils ein Kommunikationsmodul (20, 21, 22, 26) und eine Verarbeitungseinheit (23, 24, 25, 27) aufweisen und jede der Dunstabzugsvorrichtungen (12, 13, 14) zumindest zeitweise mit mindestens einem Kochgerät (10, 11) der Gerätekombination (1) über mindestens zwei der Kommunikationsmodule (20, 21, 22, 26) verbunden ist, und die Verarbeitungseinheit (27) des mobilen Endgeräts und/oder der separaten Kommunikationsvorrichtung (2) zumindest zeitweise mit mindestens einem der Kommunikationsmodule (20, 21, 22, 26) verbunden ist und in der Verarbeitungseinheit (27) des mobilen Endgeräts und/oder der separaten Kommunikationsvorrichtung (2) ein Algorithmus hinterlegt ist, durch den mindestens eine Dunstabzugsvorrichtung (12, 13, 14) der Gerätekombination (1) aufgrund des Betriebszustandes, und zwar einer Aktivierung und/oder Deaktivierung und/oder einer Leistungsstufe einer Kochzone (100, 101, 102, 103), zumindest eines Kochgerätes (10, 11) der Gerätekombination (1) zumindest zeitweise angesteuert wird, wobei der Betriebszustand des Kochgerätes (10, 11) die Position und Leistungsstufe einer Kochzone (100, 101, 102, 103) des Kochgerätes (10, 11) umfasst, wobei jede der Dunstabzugsvorrichtungen (12, 13, 14) zumindest zeitweise mit mindestens einem Kochgerät (10, 11) der Gerätekombination (1) über mindestens eines der Kommunikationsmodule (20, 21, 22, 26) drahtlos verbunden ist.

3. Gerätekombination nach einem der Ansprüche 1 oder 2, **dadurch gekennzeichnet, dass** die Gerätekombination (1) zumindest einen Sensor (3) umfasst, der zumindest zeitweise mit der Verarbeitungseinheit (24, 25, 27), in der der Algorithmus hinterlegt ist, verbunden ist.

4. Gerätekombination nach Anspruch 3, **dadurch gekennzeichnet, dass** der Sensor (3) ein Luftgütesensor ist.

5. Gerätekombination nach einem der Ansprüche 1 bis 4, **dadurch gekennzeichnet, dass** das Kochgerät (10, 11) ein Kochfeld (10), insbesondere ein Induktionskochfeld oder ein Gaskochfeld, oder einen Grill (11), insbesondere einen Teppan-Yaki Grill, darstellt.

6. Gerätekombination nach einem der Ansprüche 1 bis 5, **dadurch gekennzeichnet, dass** die Dunstabzugsvorrichtung (12, 13, 14) ein Muldenlüfter oder ein Lüfter einer Dunstabzugshaube ist.

7. Verfahren zum Betreiben mindestens einer Dunstabzugsvorrichtung einer Gerätekombination (1) nach einem der Ansprüche 1 bis 6, **dadurch gekennzeichnet, dass** ein Betriebszustand, und zwar einer Aktivierung und/oder Deaktivierung und/oder einer Leistungsstufe einer Kochzone (100, 101, 102, 103), mindestens eines des mindestens einen Kochgerätes (10, 11) erfasst wird und aufgrund dieses Betriebszustandes mindestens eine Dunstabzugsvorrichtung (12, 13, 14) angesteuert wird.

8. Verfahren nach Anspruch 7, **dadurch gekennzeichnet, dass** der Betriebszustand die Aktivierung zumindest einer Kochzone (100, 101, 102, 103) eines Kochgerätes (10, 11) umfasst.

9. Verfahren nach einem der Ansprüche 7 oder 8, **dadurch gekennzeichnet, dass** das Ansteuern der Dunstabzugsvorrichtung (12, 13, 14) die Auswahl einer der Dunstabzugsvorrichtungen (12, 13, 14), die Aktivierung und/oder Deaktivierung der Dunstabzugsvorrichtung (12, 13, 14) und/oder die Einstellung eines Betriebsmodus der Dunstabzugsvorrichtung (12, 13, 14) umfasst.

10. Verfahren nach einem der Ansprüche 7 bis 9, **dadurch gekennzeichnet, dass** mindestens ein Sensorsignal eines Sensors (3) erfasst wird und die Ansteuerung der Dunstabzugsvorrichtung (12, 13, 14) auch aufgrund dieses Sensorsignales erfolgt.

11. Verfahren nach Anspruch 10, **dadurch gekennzeichnet, dass** das Sensorsignal ein Luftgütesignal eines Luftgütesensors ist und die Einstellung des Betriebsmodus der Dunstabzugsvorrichtung (12, 13, 14) aufgrund des Luftgütesignals erfolgt.

12. Verfahren nach einem der Ansprüche 7 bis 11, **dadurch gekennzeichnet, dass** der Betriebszustand des Kochgerätes (10, 11) die Position und Leistungsstufe einer Kochzone (100, 101, 102, 103) des Kochgerätes (10, 11) umfasst.

13. Verfahren nach einem der Ansprüche 7 bis 12, **dadurch gekennzeichnet, dass** vor dem Erfassen des Betriebszustandes des Kochgerätes (10, 11) die Anzahl, Art, und Position der Kochgeräte (10, 11), die Anzahl, Art und Position der Dunstabzugsvorrichtungen (12, 13, 14) und die Anzahl und Position der Kochzonen (100, 101, 102, 103) jedes Kochgerätes (10, 11) gespeichert wird.

14. Verfahren nach einem der Ansprüche 7 bis 13, **dadurch gekennzeichnet, dass** mindestens ein Kochgerät (10, 11) in dem Algorithmus als Master und die mindestens eine Dunstabzugsvorrichtung (12, 13, 14) als Slave behandelt wird.

15. Verfahren nach einem der Ansprüche 7 bis 14, **dadurch gekennzeichnet, dass** das Verfahren vollautomatisch ausgeführt wird.

16. Computerprogrammprodukt, das die Durchführung des Verfahrens gemäß einem der Ansprüche 7 bis 15 in einer Gerätekombination (1) gemäß einem der Ansprüche 1 bis 6 veranlasst und dazu Programmcodemittel, die zur Ausführung des Verfahrens eingerichtet sind aufweist, wobei das Computerprogrammprodukt auf der Verarbeitungseinheit gespeichert ist und auf der Verarbeitungseinheit ablaufen kann.

## Claims

1. Appliance combination comprising household appliances (10, 11, 12, 13, 14), which comprises at least one cooking appliance (10, 11) and at least two extractor hood apparatuses (12, 13, 14), wherein the at least two extractor hood apparatuses (12, 13, 14) and the at least one cooking appliance (10, 11) each have a communication module (20, 21, 22) and a processing unit (23, 24, 25) and each of the extractor hood apparatuses (12, 13, 14) is connected at least occasionally to at least one cooking appliance (10, 11) of the appliance combination (1) by way of at least two of the communication modules (20, 21, 22), and the processing unit (24, 25) of the at least one cooking appliance (10, 11) is connected at least occasionally to at least one of the communication modules (20, 21, 22) and an algorithm is stored in the processing unit (24, 25) of the at least one cooking appliance (10, 11), by means of which at least one extractor hood apparatus (12, 13, 14) of the appliance combination (1) is at least occasionally actuated on account of the operating state, namely an activation and/or deactivation and/or a power level of a cooking zone (100, 101, 102, 103), of at least one cooking appliance (10, 11) of the appliance combination (1), wherein each of the extractor hood apparatuses (12, 13, 14) is wirelessly connected at least occasionally to at least one cooking appliance (10, 11) of the appliance combination (1) by way of at least one of the communication modules (20, 21, 22).

2. Appliance combination comprising household appliances (10, 11, 12, 13, 14), which comprises at least one cooking appliance (10, 11) and at least two extractor hood apparatuses (12, 13, 14), and a mobile terminal of a communication network and/or a separate communication apparatus (2), wherein the at least two extractor hood apparatuses (12, 13, 14) and the at least one cooking appliance (10, 11) as well as the mobile terminal and/or the separate communication apparatus (2) each have a communication module (20, 21, 22, 26) and a processing unit (23, 24, 25, 27) and each of the extractor hood apparatuses (12, 13, 14) is connected at least occasionally to at least one cooking appliance (10, 11) of the appliance combination (1) by way of at least two of the communication modules (20, 21, 22, 26) and the processing unit (27) of the mobile terminal and/or the separate communication apparatus (2) is connected at least occasionally to at least one of the communication modules (20, 21, 22, 26) and an algorithm is stored in the processing unit (27) of the mobile terminal and/or the separate communication apparatus (2), by means of which at least one extractor apparatus (12, 13, 14) of the appliance combination (1) is actuated at least occasionally on account of the operating state, namely an activation and/or deactivation and/or a power level of a cooking zone (100, 101, 102, 103), of at least one cooking appliance (10, 11) of the appliance combination (1), wherein the operating state of the cooking appliance (10, 11) comprises the position and power level of a cooking zone (100, 101, 102, 103) of the cooking appliance (10, 11), wherein each of the extractor hood apparatuses (12, 13, 14) is wirelessly connected at least occasionally to at least one cooking appliance (10, 11) of the appliance combination (1) by way of at least one of the communication modules (20, 21, 22, 26).

3. Appliance combination according to one of claims 1 or 2, **characterised in that** the appliance combination (1) comprises at least one sensor (3), which is connected at least occasionally to the processing unit (24, 25, 27), in which the algorithm is stored.

4. Appliance combination according to claim 3, **characterised in that** the sensor (3) is an air quality sensor.

5. Appliance combination according to one of claims 1 to 4, **characterised in that** the cooking appliance (10, 11) represents a hob (10), in particular an induction hob or a gas hob, or a grill (11), in particular a Teppanyaki grill.

6. Appliance combination according to one of claims 1 to 5, **characterised in that** the extractor hood apparatus (12, 13, 14) is a downdraft fan or a fan of an extractor hood.

7. Method for operating at least one extractor hood apparatus of an appliance combination (1) according to one of claims 1 to 6, **characterised in that** an operating state, namely an activation and/or deactivation and/or a power level of a cooking zone (100, 101, 102, 103) of at least one of the at least one cooking appliance (10, 11) is captured and at least one extractor hood apparatus (12, 13, 14) is actuated on account of this operating state.

8. Method according to claim 7, **characterised in that** the operating state comprises the activation of at least one cooking zone (100, 101, 102, 103) of a cooking appliance (10, 11).

9. Method according to one of claims 7 or 8, **characterised in that** the actuation of the extractor hood apparatus (12, 13, 14) comprises the selection of one of the extractor hood apparatuses (12, 13, 14), the activation and/or deactivation of the extractor hood apparatus (12, 13, 14) and/or the adjustment of an operating mode of the extractor hood apparatus (12, 13, 14).

10. Method according to one of claims 7 to 9, **characterised in that** at least one sensor signal of a sensor (3) is captured and the actuation of the extractor hood apparatus (12, 13, 14) also takes place on account of this sensor signal.

11. Method according to claim 10, **characterised in that** the sensor signal is an air quality signal of an air quality sensor and the adjustment of the operating mode of the extractor hood (12, 13, 14) takes place on account of the air quality signal.

12. Method according to one of claims 7 to 11, **characterised in that** the operating state of the cooking appliance (10, 11) comprises the position and power level of a cooking zone (100, 101, 102, 103) of the cooking appliance (10, 11).

13. Method according to one of claims 7 to 12, **characterised in that** before capturing the operating state of the cooking appliance (10, 11) the number, type and position of the cooking appliances (10, 11), the number, type and position of the extractor hood apparatuses (12, 13, 14) and the number and position of the cooking zones (100, 101, 102, 103) of each cooking appliance (10, 11) is stored.

14. Method according to one of claims 7 to 13, **characterised in that** at least one cooking appliance (10, 11) in the algorithm is treated as a master and the at least one extractor hood apparatus (12, 13, 14) is treated as the slave.

15. Method according to one of claims 7 to 14, **characterised in that** the method is carried out fully automatically.

16. Computer program product which triggers the implementation of the method according to one of claims 7 to 15 in an appliance combination (1) according to one of claims 1 to 6, and to this end has program code means, which are designed to execute the method, wherein the computer program product is stored on the processing unit and can run on the processing unit.

## Revendications

1. Combinaison d'appareils composée d'appareils ménagers (10, 11, 12, 13, 14) comprenant au moins un appareil de cuisson (10, 11) et au moins deux dispositifs d'aspiration de vapeur (12, 13, 14), dans laquelle les au moins deux dispositifs d'aspiration de vapeur (12, 13, 14) et l'au moins un appareil de cuisson (10, 11) comportent chacun un module de communication (20, 21, 22) et une unité de traitement (23, 24, 25), et chacun des dispositifs d'aspiration de vapeur (12, 13, 14) est relié au moins par intermittence à au moins un appareil de cuisson (10, 11) de la combinaison d'appareils (1) par l'intermédiaire d'au moins deux des modules de communication (20, 21, 22), et l'unité de traitement (24, 25) de l'au moins un appareil de cuisson (10, 11) est reliée au moins par intermittence à au moins un des modules de communication (20, 21, 22) et dans laquelle est enregistré, dans l'unité de traitement (24, 25) de l'au moins un appareil de cuisson (10, 11), un algorithme par lequel au moins un dispositif d'aspiration de vapeur (12, 13, 14) de la combinaison d'appareils (1) est commandé au moins temporairement en fonction de l'état de fonctionnement, à savoir une activation et/ou une désactivation et/ou un niveau de puissance d'une zone de cuisson (100, 101, 102, 103), d'au moins un appareil de cuisson (10, 11) de la combinaison d'appareils (1), dans laquelle chacun des dispositifs d'aspiration de vapeur (12, 13, 14) est relié sans fil au moins temporairement à au moins un appareil de cuisson (10, 11) de la combinaison d'appareils (1) via au moins un des modules de communication (20, 21, 22).

2. Combinaison d'appareils composée d'appareils ménagers (10, 11, 12, 13, 14) comprenant au moins un appareil de cuisson (10, 11) et au moins deux dispositifs d'aspiration de vapeur (12, 13, 14), ainsi qu'un terminal mobile d'un réseau de communication et/ou un dispositif de communication séparé (2), dans laquelle les au moins deux dispositifs d'aspiration de vapeur (12, 13, 14) et l'au moins un appareil de cuisson (10, 11) ainsi que le terminal mobile et/ou le dispositif de communication séparé (2) comportent chacun un module de communication (20, 21, 22, 26) et une unité de traitement (23, 24, 25, 27), et chacun des dispositifs d'aspiration de vapeur (12, 13, 14) est relié au moins temporairement à au moins un appareil de cuisson (10, 11) de la combinaison d'appareils (1) par au moins deux des modules de communication (20, 21, 22, 26), et l'unité de traitement (27) du terminal mobile et/ou du dispositif de communication séparé (2) est reliée au moins temporairement à au moins un des modules de communication (20, 21, 22, 26) et dans laquelle est enregistré, dans l'unité de traitement (27) du terminal mobile et/ou du dispositif de communication séparé (2), un algorithme par lequel au moins un dispositif d'aspiration de vapeur (12, 13, 14) de la combinaison d'appareils (1) est commandé au moins temporairement en fonction de l'état de fonctionnement, à savoir une activation et/ou une désactivation et/ou un niveau de puissance d'une zone de cuisson (100, 101, 102, 103) d'au moins un appareil de cuisson (10, 11) de la combinaison d'appareils (1), dans laquelle l'état de fonctionnement de l'appareil de cuisson (10, 11) comprend la position et le niveau de puissance d'une zone de cuisson (100, 101, 102, 103) de l'appareil de cuisson (10, 11), dans laquelle chacun des dispositifs d'aspiration de vapeur (12, 13, 14) est relié sans fil au moins temporairement à au moins un appareil de cuisson (10, 11) de la combinaison d'appareils (1) via au moins un des modules de communication (20, 21, 22, 26).

3. Combinaison d'appareils selon l'une des revendications 1 ou 2, **caractérisée en ce que** la combinaison d'appareils (1) comprend au moins un capteur (3) qui est relié au moins temporairement à l'unité de traitement (24, 25, 27) dans laquelle l'algorithme est enregistré.

4. Combinaison d'appareils selon la revendication 3, **caractérisée en ce que** le capteur (3) est un capteur de qualité de l'air.

5. Combinaison d'appareils selon l'une des revendications 1 à 4, **caractérisée en ce que** l'appareil de cuisson (10, 11) représente un champ de cuisson (10), en particulier un champ de cuisson à induction ou un champ de cuisson à gaz, ou un gril (11), en particulier un gril teppan-yaki.

6. Combinaison d'appareils selon l'une des revendications 1 à 5, **caractérisée en ce que** le dispositif d'aspiration de vapeur (12, 13, 14) est un ventilateur en auge ou un ventilateur d'une hotte aspirante.

7. Procédé d'exploitation d'au moins un dispositif d'aspiration de vapeur d'une combinaison d'appareils (1) selon l'une des revendications 1 à 6, **caractérisé en ce qu'**un état de fonctionnement, à savoir une activation et/ou une désactivation et/ou un niveau de puissance d'une zone de cuisson (100, 101, 102, 103) d'au moins un de l'au moins un appareil de cuisson (10, 11) est détecté et au moins un dispositif d'aspiration de vapeur (12, 13, 14) est commandé en fonction de cet état de fonctionnement.

8. Procédé selon la revendication 7, **caractérisé en ce que** l'état de fonctionnement comprend l'activation d'au moins une zone de cuisson (100, 101, 102, 103) d'un appareil de cuisson (10, 11).

9. Procédé selon l'une des revendications 7 ou 8, **caractérisé en ce que** la commande du dispositif d'aspiration de vapeur (12, 13, 14) comprend la sélection de l'un des dispositifs d'aspiration de vapeur (12, 13, 14), l'activation et/ou la désactivation du dispositif d'aspiration de vapeur (12, 13, 14) et/ou le réglage d'un mode de fonctionnement du dispositif d'aspiration de vapeur (12, 13, 14).

10. Procédé selon l'une des revendications 7 à 9, **caractérisé en ce qu'**au moins un signal de capteur d'un capteur (3) est détecté et la commande du dispositif d'aspiration de vapeur (12, 13, 14) s'effectue également en fonction de ce signal de capteur.

11. Procédé selon la revendication 10, **caractérisé en ce que** le signal du capteur est un signal de qualité de l'air d'un capteur de qualité de l'air et le réglage du mode de fonctionnement du dispositif d'aspiration de vapeur (12, 13, 14) s'effectue en fonction du signal de qualité de l'air.

12. Procédé selon l'une des revendications 7 à 11, **caractérisé en ce que** l'état de fonctionnement de l'appareil de cuisson (10, 11) comprend la position et le niveau de puissance d'une zone de cuisson (100, 101, 102, 103) de l'appareil de cuisson (10, 11).

13. Procédé selon l'une des revendications 7 à 12, **caractérisé en ce qu'**avant la détection de l'état de fonctionnement de l'appareil de cuisson (10, 11), le nombre, le type et la position des appareils de cuisson (10, 11), le nombre, le type et la position des dispositifs d'aspiration de vapeur (12, 13, 14) et le nombre et la position des zones de cuisson (100, 101, 102, 103) de chaque appareil de cuisson (10, 11) sont enregistrés.

14. Procédé selon l'une des revendications 7 à 13, **caractérisé en ce qu'**au moins un appareil de cuisson (10, 11) est traité comme maître et l'au moins un dispositif d'évacuation de vapeur (12, 13, 14) comme esclave dans l'algorithme.

15. Procédé selon l'une des revendications 7 à 14, **caractérisé en ce que** le procédé est exécuté de façon intégralement automatique.

16. Produit de programme informatique qui provoque la réalisation du procédé selon l'une des revendications 7 à 15 dans une combinaison d'appareils (1) selon l'une des revendications 1 à 6 et présente à cet effet des moyens de code de programme aménagés pour exécuter le procédé, dans lequel le produit de programme informatique est enregistré sur l'unité de traitement et peut s'exécuter sur l'unité de traitement.
